# EUROPÄISCHE PATENTSCHRIFT

(11) **EP 3 149 801 B1**
(45) Veröffentlichungstag und Bekanntmachung des Hinweises auf die Patenterteilung: **18.05.2022**
(21) Anmeldenummer: 14729255.1
(22) Anmeldetag: 30.05.2014
(51) Int. Cl.: H01Q 1/12, H01Q 1/22

(54) **ANTENNENANORDNUNG**
ANTENNA ARRAY
DISPOSITIF D'ANTENNE

(43) Veröffentlichungstag der Anmeldung: 05.04.2017
(73) Patentinhaber: VEGA Grieshaber KG, 77709 Wolfach (DE)
(72) Erfinder: FEHRENBACH, Josef, 77716 Haslach (DE); SCHULTHEISS, Daniel, 78132 Hornberg (DE); LENK, Fritz, 77761 Schiltach (DE); KIENZLE, Klaus, 77736 Zell a. H. (DE); MOTZER, Jürgen, 77723 Gengenbach (DE); DECK, Thomas, 77709 Wolfach (DE); FALK, Johannes, 78112 St. Georgen (DE); SKOWAISA, Jürgen, 77761 Schiltach (DE); HENGSTLER, Clemens, 77716 Haslach (DE)
(74) Vertreter: Patentanwälte Bauer Vorberg Kayser
(86) Internationale Anmeldenummer: PCT/EP2014/061270
(87) Internationale Veröffentlichungsnummer: WO 2015/180794

(56) Entgegenhaltungen:
- WO-A1-2007/042324
- DE-A1-102007 061 571
- DE-A1-102009 000 733
- GB-A- 1 008 492
- US-A- 3 241 144

## Beschreibung

Die vorliegende Erfindung betrifft eine Antennenanordnung für ein Messgerät gemäß dem Oberbegriff des Patentanspruchs 1.

Aus dem Stand der Technik sind verschiedene Antennenanordnungen für Messgeräte mit einer Antenne, mit einer Antennenvorderkante, einer Antennenhalterung zur schwenkbaren Befestigung der Antenne an einer Befestigungsvorrichtung zur Anordnung der Antennenanordnung an einem Behälter bekannt, wobei die Antennenhalterung mittels einer Klemmanordnung mit der Befestigungsvorrichtung verbunden ist. Derartige Anordnungen sind beispielsweise aus der EP 1 615 007 B1 der Anmelderin bekannt.

Messgeräte zur Bestimmung eines Füllstands oder eines Grenzstands eines Mediums in einem Behälter ist aus dem Stand der Technik bekannt. Eine solche Antennenanordnung, die eine schwenkbare Befestigung eines Messgeräts an dem Behälter ermöglicht ist in der oben genannten Patentschrift der Anmelderin offenbart. Es sind außerdem verschiedene andere berührungslos arbeitende Füllstandsmessgeräte erhältlich, die beispielsweise auf dem Ultraschallprinzip und/oder dem Radarprinzip und/oder dem Mikrowellenprinzip basieren. Entsprechende Füllstandsmessgeräte werden in einem Behälterdeckel und oberhalb eines maximal zu erwartenden Füllstands des Mediums in dem Behälter montiert und senden im Inneren des Behälters Messsignale in Richtung des Mediums. An einer Oberfläche des Mediums werden die Messsignale zum Messgerät reflektiert und in diesem detektiert. Aus einer Laufzeit der reflektierten Messsignale kann dann ein Füllstand des Mediums in dem Behälter ermittelt werden.

Nach dem Stand der Technik sind außerdem Grenzstandsmessgeräte bekannt, die in Höhe eines zu detektierenden Füllstandes montiert werden und ein Überschreiten dieses Füllstandes detektieren.

Insbesondere bei der Detektion von Füll- oder Grenzständen von Schüttgütern ist es notwendig, dass die ausgesandten Messsignale beispielsweise auf das Maximum eines Schüttkegels oder auf das Minimum des Abzugskegels ausgerichtet werden. Auch kann es notwendig sein an irgendwelchen Behältereinbauten vorbeizustrahlen. Hierzu ist es notwendig das Gerät zu schwenken.

Bei den aus dem Stand der Technik bekannten Antennenanordnungen der Anmelderin wird hier auf einen sogenannten Kugelstutzen zurückgegriffen, der im Bereich eines Wellenadapters an einem Hohlleiter zur Einkopplung eines Messsignals in eine Parabolantenne angeordnet ist.

Aus GB 1 008 492 A oder US 3,241,144 A sind Teleskopantennen bekannt, die durch eine Kugel hindurchführen, wobei die Kugel an einer entsprechenden Befestigungsvorrichtung schwenkbar befestigt ist.

An der aus dem Stand der Technik bekannten Anordnung wird es als nachteilig empfunden, dass bei dieser die Antenne weit ins Behälterinnere ragt und daher bei einer Anpassung eine Ausrichtung der Antenne einen großen Schwenkbereich im Inneren des Behälters in Anspruch nimmt. Insbesondere bei einer Anordnung der Antenne in Rohren oder Stutzen kann dies eine Verwendung solcher Antennen erschweren oder unmöglich machen.

Es ist die Aufgabe der vorliegenden Erfindung eine aus dem Stand der Technik bekannte Antennenanordnung derart weiterzubilden, dass diese Probleme nicht mehr auftreten.

Diese Aufgabe wird durch eine Antennenanordnung mit den Merkmalen des Patentanspruchs 1 gelöst. Vorteilhafte Weiterbildungen sind in den abhängigen Patentansprüchen wiedergegeben.

Eine erfindungsgemäße Antennenanordnung für ein Messgerät weist eine Antenne mit einer Antennenvorderkante auf, wobei die Antenne als Horn-, Parabol- oder Planarantenne ausgebildet ist, wobei eine Antennenhalterung zur schwenkbaren Befestigung der Antenne an einer Befestigungsvorrichtung zur Anordnung der Antennenanordnung bspw. an einem Behälter oder an einer Halterung bspw. über einer Schüttguthalde vorgesehen ist und wobei die Antennenanordnung mittels einer Klemmanordnung mit der Befestigungsvorrichtung verbunden ist. Die Antennenhalterung ist als Kugelschicht einer Kugel ausgebildet, wobei die Kugelschicht zueinander parallel verlaufende Deck- und Bodenflächen aufweist und den Mittelpunkt der Kugel enthält. Erfindungsgemäß ist die Abstrahlfläche innerhalb der Kugelschicht angeordnet.

Als Abstrahlfläche der Antenne wird in der vorliegenden Anmeldung eine senkrecht zur Hauptabstrahlrichtung der Antenne ausgerichtete Fläche verstanden, die die Antenne in Hauptabstrahlrichtung geometrisch nach vorne hin begrenzt. Bei einer Hornantenne ist dies beispielsweise die durch einen umlaufenden Rand des Antennenhorns definierte Fläche bei einer Parabolantenne die durch den umlaufenden Rand des Parabolspiegels definierte Fläche und bei einer Planarantenne die Ebene der Strahlerelemente.

Eine Kugelschicht im Sinne der vorliegenden Anmeldung ist ein durch zwei planparallele Flächen begrenzter Abschnitt einer Kugel, wobei beide Flächen, die nachfolgend auch als Deckfläche und Bodenfläche bezeichnet werden die Kugel schneiden.

Durch die oben genannte Ausgestaltung ist es möglich, die Antenne der erfindungsgemäßen Antennenanordnung in der Befestigungsvorrichtung zu schwenken, ohne dass im Behälterinneren ein zusätzlicher Platzbedarf notwendig wäre. Es ist auf diese Weise möglich, die erfindungsgemäße Antennenanordnung universell einzusetzen und insbesondere in Rohren oder Stutzen zu montieren, die keinen seitlichen Raum für ein Schwenken der Antenne im Inneren des Behälters bieten.

Eine besonders einfache Befestigung der Antennenanordnung an der Befestigungsvorrichtung ergibt sich, wenn die Klemmanordnung durch Zusammenwirken eines Klemmflansches mit einer Befestigungsvorrichtung gebildet ist.

Eine besonders einfache Ausgestaltung einer solchen Klemmanordnung wird erreicht, wenn die Befestigungsvorrichtung und/oder der Klemmflansch jeweils eine Ausnehmung für die Antennenhalterung aufweisen, deren Innenfläche korrespondierend, bevorzugt wenigstens abschnittsweise konisch oder kugelsegmentförmig ausgestaltet ist.

Durch eine konische oder kugelsegmentförmige Ausgestaltung der jeweiligen Öffnung in der Befestigungsvorrichtung, die beispielsweise als Klemm- oder Einschraubflansch zur Befestigung der Antennenanordnung an einem Behälter ausgestaltet sein kann und dem Klemmflansch wird erreicht, dass die Antennenhalterung abdichtend und schwenkbar in der Klemmanordnung gehaltert und durch diese festgelegt werden kann. Insbesondere ist es auf diese Weise möglich, eine Ausrichtung der Antenne zu bewerkstelligen ohne die Befestigungsvorrichtung von dem Behälter zu lösen oder diese zu lockern.

In einer bevorzugten Ausgestaltungsform weist die Antennenhalterung einen Begrenzungsanschlag zur Begrenzung eines maximalen Schwenkwinkels der Antenne auf.

Als Schwenkwinkel der Antenne wird in der vorliegenden Anmeldung der Winkel verstanden, um den die Antenne relativ zu einer Lotrechten auf eine Oberfläche der Befestigungsvorrichtung verschwenkbar ist.

Ein entsprechender Begrenzungsanschlag ist vorzugsweise außenseitig an der Antennenhalterung angeordnet und kann beispielsweise als umlaufender, sich vorzugsweise in radialer Richtung der Kugel erstreckender Steg ausgebildet sein. Durch einen solchen Begrenzungsanschlag wird insbesondere verhindert, dass die Antennenhalterung über einen maximal zulässigen Schwenkwinkel hinaus verstellt wird. Ein solcher maximal zulässiger Schwenkwinkel kann beispielsweise dadurch vorgegeben sein, dass bei einem Verschwenken über den Winkel hinaus eine Dichtigkeit nicht mehr gewährleistet oder eine Funktionstüchtigkeit der Antenne beeinträchtigt würde. Eine solche Beeinträchtigung der Funktionstüchtigkeit der Antenne kann beispielsweise dadurch hervorgerufen werden, dass ein von der Antenne ausgesandtes Messsignal dann nicht mehr ins Behälterinnere sondern in Richtung der Befestigungsvorrichtung abgestrahlt würde.

Aus praktischen Erwägungen sollte der maximale Schwenkwinkel nicht mehr als 25° betragen. Insbesondere kann es sinnvoll sein, den maximalen Schwenkwinkel auf 15°, vorzugsweise 10° zu beschränken.

Um insbesondere im Hinblick auf eine Stabilität und Dichtigkeit der Antennenanordnung bei einem Verschwenken der Antenne ausreichend Möglichkeiten zu schaffen beträgt eine Höhe der Kugelschicht vorzugsweise zwischen ½ und ¼ eines Durchmessers der Kugel. Durch eine derartige Ausgestaltung wird eine ausreichend große Mantelfläche der Kugelschicht zur Verfügung gestellt, die in Zusammenwirkung mit der Klemmanordnung ein Verschwenken und eine Abdichtung ermöglicht.

Vorzugsweise sitzt der Mittelpunkt der Kugel in Hauptabstrahlrichtung der Antenne mittig in der Kugelschicht. Es wird so eine gute Klemmung der Antennenhalterung in der Klemmanordnung gewährleistet und eine gute Verstellmöglichkeit geschaffen.

Die Abstrahlfläche der Antenne sitzt in Hauptabstrahlrichtung der Antenne vorzugsweise vor dem Mittelpunkt, da auf diese Weise erreicht wird, dass die Antenne auch bei einer Verschwenkung relativ zur Befestigungsvorrichtung nicht in das Material der Befestigungsvorrichtung hinein sondern ins Behälterinnere abstrahlt.

In einer Weiterbildung der Antennenanordnung weist die Klemmanordnung Dichtvorrichtungen auf, die beispielsweise als O-Ring ausgebildet sein kann. Die Dichtvorrichtung kann beispielsweise zwischen der Befestigungsvorrichtung und dem Klemmflansch angeordnet sein und auf die Antennenhalterung wirken, so dass durch die Dichtvorrichtung sowohl eine Dicht- als auch eine Klemmwirkung ausgeübt wird.

Die vorliegende Erfindung wird nachfolgend unter Bezugnahme auf die beigefügten Figuren eingehend erläutert. Es zeigen:
- Figur 1: ein erstes Ausführungsbeispiel einer Antennenanordnung mit einer Hornantenne,
- Figur 2: ein zweites Ausführungsbeispiel einer Antennenanordnung mit einer Planarantenne,
- Figur 3: eine Ausschnittsvergrößerung aus den Figuren 1 und 2, und
- Figur 4: eine Draufsicht von unten auf das Ausführungsbeispiel gemäß Figur 2.

Figur 1 zeigt ein erstes Ausführungsbeispiel einer Antennenanordnung 1 mit einer Antenne 3, die gemäß dem Ausführungsbeispiel in Figur 1 als Hornantenne ausgestaltet ist.

Eine Abstrahlfläche 5 der Hornantenne 3 ist in dem in Figur 1 dargestellten Ausführungsbeispiel durch eine Vorderkante des Antennenhorns definiert und senkrecht zu einer Hauptabstrahlrichtung A der Hornantenne 3 ausgerichtet. Die Hornantenne 3 ist vorderseitig durch eine Linse 31 verschlossen, die jedoch ein optionales Bauteil darstellt. Rückseitig wird die Hornantenne 3 über einen Hohlleiter 30 mit einem in einer Messelektronik 4 erzeugter Messsignal gespeist. Der Hohlleiter kann alternativ oder zusätzlich auch teilweise oder komplett mit einem Dielektrikum (beispielsweise PP oder PTFE) gefüllt sein.

Die Hornantenne 3 ist im vorliegenden Ausführungsbeispiel einstückig mit einer Antennenhalterung 7 ausgebildet, die in einem in Hauptabstrahlrichtung A vorderen Bereich der Antenne 3 ausgebildet ist. Die Antennenhalterung 7 ist in Form einer Kugelschicht ausgebildet.

Als Kugelschicht wird in der vorliegenden Anmeldung ein durch zwei planparallele Flächen begrenzter Abschnitt einer Kugel verstanden, wobei beide Flächen, die nachfolgend auch als Deckfläche und Bodenfläche bezeichnet werden die Kugel schneiden.

Die Antennenhalterung 7 ist über eine Klemmanordnung 11, die im vorliegenden Ausführungsbeispiel durch Zusammenwirken eines Klemmflansches 13 mit einer Befestigungsvorrichtung 9 gebildet ist, gehaltert. Die Befestigungsvorrichtung 9 kann, wie vorliegend dargestellt als Flansch mittels dessen die Antennenanordnung 1 an einem Behälter befestigbar ist, ausgebildet sein. Alternativ zu der in Figur 1 dargestellten Ausführung als Klemmflansch ist auch eine Ausgestaltung als Einschraubflansch oder Schweißflansch denkbar.

Der Klemmflansch 13 ist im vorliegenden Ausführungsbeispiel mittels Klemmschrauben 14 mit der Befestigungsvorrichtung 9 verbunden. Durch ein Festziehen der Klemmschrauben 14 wird der Klemmflansch 13 in Richtung der Befestigungsvorrichtung 9 gespannt und somit die Antennenhalterung 7 relativ zu dieser festgelegt. Sowohl der Klemmflansch 13 als auch die Befestigungsvorrichtung 9 weisen korrespondierend zu der Antennenhalterung 7 ausgebildete Ausnehmungen auf, in denen diese angeordnet ist. Ausschlaggebend für die Erzeugung einer Klemmwirkung ist, dass sowohl der Klemmflansch 13 als auch die Befestigungsvorrichtung 9 die Antennenhalterung 7 umfassen. Mit Umfassen ist im vorliegenden Fall gemeint, dass ein maximaler Durchmesser einer durch den Klemmflansch 13 und die Befestigungsvorrichtung 9 gebildeten Ausnehmung innerhalb der Anordnung liegt.

Im vorliegenden Ausführungsbeispiel ist dieses so ausgestaltet, dass ein Mittelpunkt M der dem Kugelabschnitt der Antennenhalterung 7 zugrunde liegenden Kugel in der Kugelschicht der Antennenhalterung 7 sitzt. Eine Höhe h der Antennenhalterung beträgt im vorliegenden Ausführungsbeispiel etwa 1/3 eines Durchmessers der zugrundeliegenden Kugel.

Figur 2 zeigt ein zweites Ausführungsbeispiel einer Antennenanordnung 1, wobei die Antenne 3 in dem in Figur 2 dargestellten Ausführungsbeispiel als Planarantenne mit einer Mehrzahl nebeneinander angeordneter Patchelemente 32 ausgestaltet ist. Dem in Figur 2 dargestellten Ausführungsbeispiel ist damit die Abstrahlfläche 5 der Antenne 3 durch die Ebene, in der die Patchelemente 32 angeordnet sind, definiert. Ansonsten unterscheidet sich das in Figur 2 dargestellte Ausführungsbeispiel von dem Ausführungsbeispiel aus Figur 1 nur noch dadurch, dass entsprechende Ausbildung der Antenne 3 als Planarantenne eine Speisung der Antenne 3 nicht über einen Hohlleiter 30 sondern über eine Versorgungsleitung 33, die die Planarantenne 3 mit der Messelektronik 4 verbindet, erfolgt.

Es sei an dieser Stelle erwähnt, dass auch in dem in Figur 2 dargestellten Ausführungsbeispiel eine Abdeckung der Planarantenne vorgesehen sein kann.

Figur 3 zeigt eine Ausschnittsvergrößerung aus den Figuren 1 und 2, in der besonders gut das Zusammenwirken des Klemmflanschs 13 mit der Befestigungsvorrichtung 9 die dadurch erzielte Klemmwirkung auf die Antennenhalterung 7 zu erkennen ist. Wie bereits erläutert ist der Klemmflansch 13 über Klemmschrauben 14 mit der Befestigungsvorrichtung 9 verbunden, so dass ein Schwenken der Antennenhalterung 7 ohne ein Lösen der Befestigungsvorrichtung 9 von dem Behälter ermöglicht wird. In Figur 3 ist außerdem ein Begrenzungsanschlag 16 dargestellt, der einen maximalen Schwenkwinkel α der Antennenhalterung 7 relativ zu der Klemmanordnung 11 begrenzt. Der Begrenzungsanschlag 16 ist im vorliegenden Ausführungsbeispiel als ein an der Antennenhalterung 7 angeformter und in Radialrichtung verlaufender umlaufender Steg ausgebildet.

Ferner ist in Figur 3 eine in den Figuren 1 und 2 der Übersichtlichkeit wegen nicht dargestellte Dichtvorrichtung 18 gezeigt, die zwischen dem Klemmflansch 13 und der Befestigungsvorrichtung 9 derart angeordnet ist, dass eine Dicht- und Klemmwirkung auf die Antennenhalterung 7 hervorgerufen wird. Die Dichtvorrichtung 18, die im vorliegenden Ausführungsbeispiel als O-Ring ausgebildet ist, ist dafür an die Antennenhalterung 7 angrenzend an einer umlaufenden Stufe der Befestigungsvorrichtung 9 angeordnet. Der Klemmflansch 13 weist einen korrespondierend zu dieser umlaufenden Stufe ausgebildeten Steg auf, der einen zusätzlichen Druck auf die Dichtvorrichtung 18 ausübt und diese damit komprimiert, so dass eine verbesserte Dichtwirkung erreicht wird.

Figur 4 zeigt eine Draufsicht von unten auf die Anordnung aus Figur 1 oder Figur 2. In der in Figur 4 dargestellten Abbildung sind die einzelnen Patchelemente 32 aus Figur 2der Übersichtlichkeit halber nicht dargestellt. Figur 4 zeigt stattdessen Spüldüsen 20, die in der Antennenhalterung 7 vorgesehen sind. Die Spüldüsen 20 sind derart ausgestaltet und angeordnet, dass sie einen Luftstrom zur Reinigung und Kühlung der Antenne 3 erzeugen, der ausgehend von den Spüldüsen 20 radial nach innen gerichtet ist. Im vorliegenden Ausführungsbeispiel sind sechs einzelne Spüldüsen 20 gezeigt, wobei aber auch Ausgestaltungsformen mit mehr oder weniger Spüldüsen oder einem umlaufend ausgebildeten Spülkanal zur Erzeugung eines über die Antenne strömenden Luftstroms denkbar sind.

Bei dem Ausführungsbeispiel gemäß Figur 1 sind die Spüldüsen derart angeordnet, dass die Linse 31 von Verschmutzungen gereinigt wird.

Es sei an dieser Stelle darauf hingewiesen, dass zusätzlich zu den in Figur 1 und 2 dargestellten Ausgestaltungsbeispiel mit einer Antenne und einer Planarantenne auch weitere Antennenformen, insbesondere mit und ohne Zusammenwirkung mit einer Linse möglich sind, ohne vom Grundgedanken der vorliegenden Erfindung abzuweichen.

### Bezugszeichenliste

- 1: Antennenanordnung
- 3: Antenne
- 5: Abstrahlfläche
- 7: Antennenhalterung
- 9: Befestigungsvorrichtung
- 11: Klemmanordnung
- 13: Klemmflansch
- 14: Klemmschraube
- 16: Begrenzungsanschlag
- 18: Dichtvorrichtung
- 20: Spüldüsen
- 30: Hohlleiter
- 31: Linse
- 32: Patchelemente
- 71: Deckfläche
- 72: Bodenfläche
- M: Mittelpunkt
- h: Höhe
- A: Hauptabstrahlrichtung
- α: Schwenkwinkel

## Patentansprüche

1. Antennenanordnung (1) für ein Messgerät mit -einer Antenne (3), mit einer Abstrahlfläche (5), wobei die Antenne (3) als Horn-, Parabol- oder Planarantenne ausgebildet ist, und einer Antennenhalterung (7) zur schwenkbaren Befestigung der Antenne an einer Befestigungsvorrichtung (9), wobei die Antennenhalterung (7) mittels einer Klemmanordnung (11) mit der Befestigungsvorrichtung (9) verbunden ist, wobei die Antennenhalterung (7) als Kugelschicht einer Kugel ausgebildet ist, wobei die Kugelschicht zueinander parallel verlaufende Deck- und Bodenflächen (71, 71) aufweist und den Mittelpunkt (M) der Kugel enthält, **dadurch gekennzeichnet, dass** die Abstrahlfläche (5) innerhalb der Kugelschicht angeordnet ist.

2. Antennenanordnung (1) gemäß Anspruch 1,
**dadurch gekennzeichnet, dass**
die Klemmanordnung (11) durch Zusammenwirken eines Klemmflansches (13) mit der Befestigungsvorrichtung (9) ) gebildet ist.

3. Antennenanordnung (1) gemäß Anspruch 2,
**dadurch gekennzeichnet, dass**
die Befestigungsvorrichtung (9) eine erste Ausnehmung für die Antennenhalterung (7) aufweist, deren Innenfläche wenigstens abschnittsweise konisch oder kugelsegmentförmig ausgestaltet ist.

4. Antennenanordnung (1) gemäß einem der Ansprüche 2 oder 3,
**dadurch gekennzeichnet, dass**
der Klemmflansch (13) eine zweite Ausnehmung aufweist, deren Innenfläche wenigstens abschnittsweise konisch oder kugelsegmentförmig ausgebildet ist.

5. Antennenanordnung (1) gemäß einem der vorhergehenden Ansprüche,
**dadurch gekennzeichnet, dass**
die Antennenhalterung (7) einen Begrenzungsanschlag (16) zur Begrenzung eines maximalen Schwenkwinkels (α) aufweist.

6. Antennenanordnung (1) gemäß Anspruch 5,
**dadurch gekennzeichnet, dass**
der Begrenzungsanschlag (16) als umlaufender, sich vorzugsweise in Radialrichtung der Kugel erstreckender Steg ausgebildet ist.

7. Antennenanordnung (1) gemäß Anspruch 5 oder 6,
**dadurch gekennzeichnet, dass**
der maximale Schwenkwinkel (α) 25° , vorzugsweise 15°, weiter vorzugsweise 10°beträgt.

8. Antennenanordnung (1) gemäß einem der vorhergehenden Ansprüche,
**dadurch gekennzeichnet, dass**
eine Höhe (h) der Kugelschicht vorzugsweise zwischen 1/2 und 1/4 eines Durchmessers der Kugel beträgt.

9. Antennenanordnung (1) gemäß einem der vorhergehenden Ansprüche,
**dadurch gekennzeichnet, dass**
der Mittelpunkt (M) der Kugel in Hauptabstrahlrichtung der Antenne gesehen mittig in der Kugelschicht sitzt.

10. Antennenanordnung (1) gemäß Anspruch 9,
**dadurch gekennzeichnet, dass** die Abstrahlfläche (5) in Hauptabstrahlrichtung (A) der Antenne gesehen vor dem Mittelpunkt (M) angeordnet ist.

11. Antennenanordnung (1) gemäß einem der vorhergehenden Ansprüche,
**dadurch gekennzeichnet, dass**
die Klemmanordnung (11) eine Dichtvorrichtung (18) aufweist.

12. Antennenanordnung (1) gemäß Anspruch 2 und 11,
**dadurch gekennzeichnet, dass**
die Dichtvorrichtung (18) zwischen der Befestigungsvorrichtung (9) und dem Klemmflansch (13) angeordnet ist und auf die Antennenhalterung (7) wirkt.

## Claims

1. An antenna assembly (1) for a measuring device, comprising
- an antenna (3) with an emitting surface (5), wherein the antenna (3) is configured as a horn, parabolic or planar antenna, and
- an antenna mount (7) for pivotably attaching the antenna to a fastening device (9), wherein the antenna mount (7) is connected by means of a clamping assembly (11) to the fastening device (9), wherein the antenna mount (7) is configured as a spherical layer of a sphere, wherein the spherical layer has top and bottom surfaces (71, 71) extending parallel to each other and contains the center point (M) of the sphere,
**characterized in that**
the emitting surface (5) is disposed within the spherical layer.

2. The antenna assembly (1) according to claim 1,
**characterized in that**
the clamping assembly (11) is formed by the cooperation of a clamping flange (13) with the fastening device (9).

3. The antenna assembly (1) according to claim 2,
**characterized in that**
the fastening device (9) has a first recess for the antenna mount (7), whose inner surface is configured in a conical or spherical segment-shaped manner at least in some sections.

4. The antenna assembly (1) according to any one of the claims 2 or 3,
**characterized in that**
the clamping flange (13) has a second recess, whose inner surface is formed in a conical or spherical segment-shaped manner at least in some sections.

5. The antenna assembly (1) according to any one of the preceding claims,
**characterized in that**
the antenna mount (7) has a limiting stop (16) for limiting a maximum pivot angle (α).

6. The antenna assembly (1) according to claim 5,
**characterized in that**
the limiting stop (16) is configured as a peripheral web preferably extending in the radial direction of the sphere.

7. The antenna assembly (1) according to claim 5 or 6,
**characterized in that**
the maximum pivot angle (α) is 25°, preferably 15°, more preferably 10°.

8. The antenna assembly (1) according to any one of the preceding claims,
**characterized in that**
a height (h) of the spherical layer is preferably between 1/2 and 1/4 of a diameter of the sphere.

9. The antenna assembly (1) according to any one of the preceding claims,
**characterized in that**
the center point (M) of the sphere is located in the center of the spherical layer, viewed in the main emission direction of the antenna.

10. The antenna assembly (1) according to claim 9,
**characterized in that** the emitting surface (5) is disposed in front of the center point (M), viewed in the main emission direction (A) of the antenna.

11. The antenna assembly (1) according to any one of the preceding claims,
**characterized in that**
the clamping assembly (11) includes a sealing device (18).

12. The antenna assembly (1) according to claim 2 and 11,
**characterized in that**
the sealing device (18) is disposed between the fastening device (9) and the clamping flange (13), and acts on the antenna mount (7).

## Revendications

1. Ensemble d'antenne (1) pour un appareil de mesure, comprenant
- une antenne (3) ayant une surface de rayonnement (5), dans lequel ladite antenne (3) est conçue en tant qu'antenne cornet, parabolique ou planaire, et
- un support d'antenne (7) destiné à fixer de manière pivotante ladite antenne sur un dispositif de fixation (9), dans lequel le support d'antenne (7) est relié au dispositif de fixation (9) au moyen d'un ensemble de serrage (11),
dans lequel le support d'antenne (7) est réalisé en tant que couche sphérique d'une sphère, dans lequel ladite couche sphérique présente des surfaces supérieure et inférieure (71, 71) s'étendant parallèlement l'une à l'autre et contient le point central (M) de la sphère, **caractérisé par le fait que** la surface de rayonnement (5) est agencée à l'intérieur de la couche sphérique.

2. Ensemble d'antenne (1) selon la revendication 1, **caractérisé par le fait que** ledit ensemble de serrage (11) est formé **par le fait qu'**une bride de serrage (13) agit de concert avec le dispositif de fixation (9).

3. Ensemble d'antenne (1) selon la revendication 2, **caractérisé par le fait que** le dispositif de fixation (9) présente un premier évidement pour le support d'antenne (7), dont la surface intérieure est conçue au moins par sections de manière à être conique ou en forme de segment de sphère.

4. Ensemble d'antenne (1) selon l'une quelconque des revendications 2 ou 3, **caractérisé par le fait que** la bride de serrage (13) présente un deuxième évidement dont la surface intérieure est conçue au moins par sections de manière à être conique ou en forme de segment de sphère.

5. Ensemble d'antenne (1) selon l'une quelconque des revendications précédentes, **caractérisé par le fait que** le support d'antenne (7) comprend une butée de limitation (16) destinée à limiter un angle de pivotement maximal (α).

6. Ensemble d'antenne (1) selon la revendication 5, **caractérisé par le fait que** la butée de limitation (16) est réalisée en tant qu'âme périphérique s'étendant de préférence dans la direction radiale de la sphère.

7. Ensemble d'antenne (1) selon la revendication 5 ou 6, **caractérisé par le fait que** l'angle de pivotement maximal (α) est de 25°, de préférence de 15°, en outre de préférence de 10°.

8. Ensemble d'antenne (1) selon l'une quelconque des revendications précédentes, **caractérisé par le fait qu'**une hauteur (h) de la couche sphérique est de préférence comprise entre 1/2 et 1/4 d'un diamètre de la sphère.

9. Ensemble d'antenne (1) selon l'une quelconque des revendications précédentes, **caractérisé par le fait que** le point central (M) de la sphère est situé au centre de la couche sphérique, vu dans la direction d'émission principale de l'antenne.

10. Ensemble d'antenne (1) selon la revendication 9, **caractérisé par le fait que** la surface de rayonnement (5) est située devant le point central (M), vue dans la direction d'émission principale (A) de l'antenne.

11. Ensemble d'antenne (1) selon l'une quelconque des revendications précédentes, **caractérisé par le fait que** ledit ensemble de serrage (11) comprend un dispositif d'étanchéité (18).

12. Ensemble d'antenne (1) selon la revendication 2 et 11, **caractérisé par le fait que** le dispositif d'étanchéité (18) est disposé entre le dispositif de fixation (9) et la bride de serrage (13) et agit sur le support d'antenne (7).
